# EUROPÄISCHE PATENTSCHRIFT

(11) **EP 1 183 972 B1**
(45) Veröffentlichungstag und Bekanntmachung des Hinweises auf die Patenterteilung: **17.05.2006**
(21) Anmeldenummer: 00118969.5
(22) Anmeldetag: 01.09.2000
(51) Int. Cl.: A47G 27/04

(54) **Profilschienensystem für Bodenbeläge**
Trim strip system for floor coverings
Système de profilés pour revêtements de sol

(43) Veröffentlichungstag der Anmeldung: 06.03.2002
(73) Patentinhaber: CARL PRINZ GMBH & CO., 47574 Goch (DE)
(72) Erfinder: Rogmann, Theodor Franz, 47574 Goch (DE)
(74) Vertreter: DR. STARK & PARTNER

(56) Entgegenhaltungen:
- DE-U- 8 600 241
- DE-U- 29 619 983
- DE-U- 29 916 138

## Beschreibung

Die Erfindung betrifft ein Profilschienensystem für Bodenbeläge, zur Abdeckung von Freiräumen und/oder zur Überbrückung von Höhenunterschieden zwischen verschiedenen Bodenbelägen, bestehend aus einem Bodenprofil, welches insbesondere mittels stiftartiger Befestigungsteile oder durch Verklebung am Boden fixierbar ist, und mit einem daran anbringbaren, den Freiraum zumindest einseitig übergreifenden Abdeckprofil, wobei das Abdeckprofil und das Bodenprofil jeweils ein Verbindungselement mit zwei voneinander beabstandeten, zumindest teilweise in einem Winkel zum Bodenbelag ausgerichteten Kontaktflächen zur gegenseitigen Befestigung aufweisen und die Kontaktflächen des einen Verbindungselementes im montierten Zustand des Profilschienensystems zumindest zweiseitig gegenüberliegend von den Kontaktflächen des anderen Verbindungselementes umgeben sind, und wobei die Kontaktflächen beider Verbindungselemente eine haftungsverbessernde oberfläche, insbesondere eine Beschichtung, z.B. aus Gummi, einem rauen Material oder dergleichen oder eine Struktur, z.B. eine Riffelung oder dergleichen aufweisen.

Aus der Praxis sind derartige Profilschienensysteme bekannt, bei denen das Bodenprofil durch Verschrauben und/oder Verkleben am Boden befestigt wird. Üblicherweise ist das Bodenprofil dabei in einer Lücke zwischen zwei verschieden hohen Bodenbelägen angeordnet, die Bodenbeläge können aber auch identisch und gleich hoch sein oder das Profil kann als Abschlussleiste in einem Freiraum zwischen Bodenbelag und Wand angeordnet sein. Auf das Bodenprofil wird dann das Abdeckprofil aufgebracht, indem es mit seinem Verbindungselement an dem Verbindungselement des Bodenprofils befestigt wird, wobei die Kontaktflächen des einen Verbindungselementes zweiseitig gegenüberliegend von den Kontaktflächen des anderen Verbindungselementes umgeben und gehalten sind. Ein derartiges Profilsystem ist beispielsweise aus der DE 299 16 138 U1 bekannt.

Dabei sind die Kontaktflächen der Verbindungselemente geradlinig und parallel zueinander ausgebildet und in etwa in einem rechten Winkel zum Bodenbelag ausgerichtet, so dass bei der Montage eine Befestigung der Profile aneinander durch einfaches "Aufdrücken" des Abdeckprofils mit seinem Befestigungselement auf das Befestigungselement des Bodenprofils erfolgen kann. Je nachdem, wie weit das Abdeckprofil auf das Bodenprofil aufgeschoben wird, kann eine Anspassung des Profilsystems an unterschiedlich hohe Bodenbeläge erfolgen, ohne dass konstruktive Änderungen an den Profilen erforderlich sind.

Nachteilig hierbei ist, dass die Anpassungsfähigkeit an die Höhe der Bodenbeläge nur insoweit möglich ist, als die beiderseitigen Bodenbeläge eine übereinstimmende Höhendifferenz aufweisen. Eine Anpassung an verschiedene Höhenunterschiede der jeweils seitlich befindlichen Bodenbeläge ist aufgrund der rein translatorischen Bewegung beim Anbringen der Profile aneinander nicht möglich.

Die DE 86 00 241 U beschreibt ein Profilsystem, bei dem die Kontaktflächen der Verbindungselemente des Bodenprofils geradlinig und parallel zueinander ausgebildet und in etwa in einem rechten Winkel zum Bodenbelag ausgerichtet sind. Diese Kontaktflächen des Bodenprofils weisen sich jeweils paarweise gegenüberliegende Längsrillenpaare auf und die Kontaktflächen des Abdeckprofils sind als eine Querschnittserweiterung am Ende des in das Bodenprofil hineinragenden Stegs des Abdeckprofils ausgebildet, die seitlich gerundete Bereiche aufweist.

Insoweit kann bei der Montage eine Befestigung der Profile aneinander durch einfaches "Aufdrücken" des Abdeckprofils mit seinem Befestigungselement auf das Befestigungselement des Bodenprofils erfolgen. Durch die Ausgestaltung der Querschnittserweiterung ist eine geringe Schrägstellung des Stegs des Abdeckprofils möglich, die einen Ausgleich von Toleranzunterschieden ermöglicht. Für eine weitergehende Anpassung an unterschiedliche Höhenunterschiede sind Sollbiegestellen an den Unterseiten der Schenkel des Abdeckprofils vorgesehen, die dazu dienen, dass die Schenkel nachgebogen werden können.

Aufgabe der Erfindung ist es, den vorgenannten Nachteil zu vermeiden und ein Profilschienensystem für Bodenbeläge, zur Abdeckung von Freiräumen und/oder zur Überbrückung von Höhenunterschieden zwischen verschiedenen Bodenbelägen, bestehend aus einem Bodenprofil, welches insbesondere mittels stiftartiger Befestigungsteile oder durch Verklebung am Boden fixierbar ist, und mit einem daran anbringbaren, den Freiraum zumindest einseitig übergreifenden Abdeckprofil, wobei das Abdeckprofil und das Bodenprofil jeweils ein Verbindungselement mit zwei voneinander beabstandeten, zumindest teilweise in einem Winkel zum Bodenbelag ausgerichteten Kontaktflächen zur gegenseitigen Befestigung aufweisen und die Kontaktflächen des einen Verbindungselementes im montierten Zustand des Profilschienensystems zumindest zweiseitig gegenüberliegend von den Kontaktflächen des anderen Verbindungselementes umgeben sind anzugeben, mit dem eine flexible Anwendung sowohl bei übereinstimmenden als auch bei unterschiedlichen Höhendifferenzen der seitlichen Bodenbeläge möglich ist.

Diese Aufgabe wird gelöst durch ein Profilschienensystem der vorgenannten Art, wobei bei einem Verbindungselement die Kontaktflächen geradlinig und parallel zueinander ausgebildet sind und bei dem anderen Verbindungselement die Kontaktflächen jeweils einen gewölbten, im Durchmesser dem Abstand der parallelen Kontaktflächen angepassten Kontaktbereich aufweisen, und wobei die Kontaktflächen mit den gewölbten Kontaktbereichen als eine wenigstens teilweise umlaufende, einen zumindest kreis- oder kreisringsegmentförmigen Querschnitt aufweisende Fläche ausgebildet sind.

Hierdurch ist eine geradlinige Verlagerung des Verbindungselementes mit den gewölbten Kontaktflächen in den geradlinig und parallel zueinander ausgebildeten Kontaktflächen zur translatorischen Anpassung möglich und es kann durch Verdrehen des Verbindungselementes mit den gewölbten Kontaktflächen eine rotatorische Anpassung an unterschiedliche Höhendifferenzen der Fußbodenbeläge erfolgen. Durch die haftungsverbessernden Oberflächen der Kontaktflächen der beiden Verbindungselemente wird die eingestellte und an die örtlichen Gegebenheiten angepasste Ausrichtung der Profile stabil und sicher gehalten.

Dabei können die geradlinig und parallel zueinander ausgebildeten Kontaktflächen des einen Verbindungselementes unterschiedlich hoch ausgebildet sein, so dass das Verkippen zum Ausgleich unterschiedlicher Höhendifferenzen in eine Richtung besonders weit möglich ist und der Verstellbereich nochmals erweitert wird.

Auch kann die Riffelung der geradlinigen Kontaktflächen eine in etwa wellenförmige Struktur aufweisen und die beim Erstellen der Verbindung der beiden Verbindungselemente dem anderen Verbindungselement zugewandten Flanken der Wellen können im Wesentlichen einen Winkel von ca. 45° oder weniger zur generellen Erstreckung der Kontaktflächen aufweisen, so dass aufgrund der schrägen Wellenkanten durch leichtes Aufdrücken eine einfache Montage möglich ist.

Hierzu kann auch die Riffelung des gewölbten Kontaktbereichs eine in etwa wellenförmige Struktur aufweisen und es können die beim Erstellen der Verbindung der beiden Verbindungselemente dem anderen Verbindungselement zugewandten Flanken der Wellen im Wesentlichen einen Winkel von ca. 30° oder mehr zum Radius der Wellenmitte aufweisen.

Auch kann die Riffelung der geradlinigen Kontaktflächen eine in etwa wellenförmige Struktur aufweisen und die beim Erstellen der Verbindung der beiden Verbindungselemente dem anderen Verbindungselement abgewandten Flanken der Wellen können im Wesentlichen steil angestellt sein und einen Winkel größer als 45° zur generellen Erstreckung der Kontaktflächen aufweisen, so dass ein Lösen der Verbindung zwar möglich ist, unter normalen Belastungszuständen jedoch sicher vermieden wird. Lediglich durch gezieltes "Abheben" lässt sich das Abdeckprofil zerstörungsfrei demontieren.

Hierfür kann auch die Riffelung des gewölbten Kontaktbereichs eine in etwa wellenförmige Struktur aufweisen und die beim Erstellen der Verbindung der beiden Verbindungselemente dem anderen Verbindungselement abgewandten Flanken der Wellen können im Wesentlichen einen Winkel geringer als 30° zum Radius der Wellenmitte aufweisen.

Dabei können die Kontaktflächen wenigstens eines Verbindungselementes zumindest leicht federnd ausgebildet sein, so dass die Montage nochmals erleichtert wird.

Erfindungsgemäß können die geradlinigen und parallelen Kontaktflächen an dem Bodenprofil und die Kontaktflächen mit dem gewölbten Kontaktbereich an dem Abdeckprofil angeordnet sein, oder es können die geradlinigen und parallelen Kontaktflächen an dem Abdeckprofil und die Kontaktflächen mit dem gewölbten Kontaktbereich an dem Bodenprofil angeordnet sein.

Erfindungsgemäß kann die Unterseite des Bodenprofils eine haftungsverbessernde Oberfläche, insbesondere eine Beschichtung, z.B. aus Gummi, einem rauhen Material oder dergleichen oder eine Struktur, z.B. eine Riffelung oder dergleichen aufweisen, und/oder es kann weiterhin auch die Oberseite des Bodenprofils eine haftungsverbessernde Oberfläche, insbesondere eine Beschichtung, z.B. aus Gummi, einem rauhen Material oder dergleichen oder eine Struktur, z.B. eine Riffelung oder dergleichen aufweisen.

Im Folgenden werden in der Zeichnung dargestellte Ausführungsbeispiele der Erfindung erläutert. Es zeigen:
- Fig. 1: eine Explosiondarstellung eines ersten Ausführungsbeispiels eines erfindungsgemäßen Profilschienensystems,
- Fig. 2: den Gegenstand nach Fig. 1 in einer ersten Montageposition,
- Fig. 3: den Gegenstand nach Fig. 1 in einer zweiten Montageposition,
- Fig. 4: ein weiteres Ausführungsbeispiel eines erfindungsgemäßen Profilschienensystems,
- Fig. 5: ein erstes Verbindungselement im Detail und
- Fig. 6: die Detailansicht eines zweiten Verbindungselementes.

In allen Figuren werden für gleiche bzw. gleichartige Bauteile übereinstimmende Bezugszeichen verwendet.

Figur 1 zeigt ein Profilschienensystem 1 für Bodenbeläge 2, 3 zur Abdeckung eines Freiraumes 4 und zur Überbrückung des Höhenunterschiedes zwischen den Bodenbelägen 2, 3. Das Profilschienensystem 1 besteht aus einem Bodenprofil 5 und einem daran befestigbaren Abdeckprofil 6.

Das Bodenprofil 5 setzt sich zusammen aus einem sich längs in dem Freiraum 4 flach erstreckenden horizontalen Basissteg 7, an den sich in einem Winkel zum Bodenbelag in etwa horizontal ausgerichtete Kontaktflächen 8 anschließen, die im dargestellten Ausführungsbeispiel an dem einen Randbereich des Basissteges 7 angeordnet sind, wohingegen der andere Randbereich des Basissteges 7 mit einer Abflachung 9 versehen ist. Die Kontaktflächen 8 des Bodenprofils 5 sind geradlinig und parallel zueinander ausgebildet und weisen auf den einander zugewandten Seiten als haftungsverbessernde Oberfläche eine wellenförmige Riffelung 10 auf.

Das Abdeckprofil 6 besteht aus einem leicht gekrümmten Abdeckelement 11 sowie einem daran angeordneten, aus zwei gewölbten, im Durchmesser dem Abstand der parallelen Kontaktflächen 8 angepassten Kontaktbereichen 12, die ebenfalls eine wellenförmige Riffelung 10 aufweisen. Oberseitig ist das Abdeckelement 11 ebenfalls mit einer Riffelung 13 zur Verbesserung der Trittfestigkeit versehen.

Wie in den Figuren 2 und 3 dargestellt, kann das Abdeckprofil 6 zur Überbrückung verschiedener Höhen der Bodenbeläge 2, 3 in unterschiedlich stark geneigter Position eingesetzt werden.

Auch kann, wie in Figur 4 dargestellt, der Aufbau von Abdeckprofil 6 und Bodenprofil 5 genau umgekehrt sein, so dass die gewölbten Kontaktbereiche 12 an dem Bodenprofil 5 und die geradlinig und parallel angeordneten Kontaktflächen 8 an dem Abdeckprofil 6 angeordnet sind.

Figur 5 zeigt ein Bodenprofil 5 in vergrößerter Darstellung. Wie daraus zu ersehen ist, sind die Kontaktflächen leicht federnd ausgebildet und der Basissteg 7 weist unterseitig als haftungsverbessernde Oberfläche eine Riffelung 14 auf. Die geraden und parallel ausgerichteten Kontaktflächen 8 weisen eine im Winkel von ca. 45° zur Vertikalen ausgerichtete Schräge 15 als Einführhilfe auf und die beim Erstellen der Verbindung der beiden Verbindungselemente dem anderen Verbindungselement zugewandten Flanken der wellenförmigen Riffelung 10 haben einen Winkel von ca. 45° oder weniger zur generellen Erstreckung der Kontaktflächen 8. Die beim Erstellen der Verbindung dem anderen Verbindungselement abgewandten Flanken der Riffelung 10 sind im Wesentlichen steil angestellt und weisen einen Winkel deutlich größer als 45° zur generellen Erstreckung der Kontaktflächen 8 auf.

Eine der beiden Kontaktflächen 8 ist bei dem dargestellten Ausführungsbeispiel kürzer ausgebildet, so dass ein Verkippen in allen Richtungen besonders weit möglich ist. Hierbei kann das Bodenprofil 5 je nach Erfordernis unterschiedlich ausgerichtet in dem Freiraum 4 angeordnet werden, so dass ein genügend großer Freiraum beim Verkippen in die gewünschte Richtung gegeben ist.

Figur 6 zeigt die gewölbten Kontaktbereiche 12, die ebenfalls leicht federnd ausgebildet sind. Die beim Erstellen der Verbindung der beiden Verbindungselemente dem anderen Verbindungselement zugewandten Flanken der wellenförmigen Riffelung weisen einen Winkel von ca. 30° zum Radius der Wellenmitte auf und die dem anderen Verbindungselement abgewandten Flanken haben einen Winkel kleiner als 30° zum Radius der Wellenmitte.

Die Kontaktbereiche 12 sind hierbei als durchgehendes Dreiviertelkreisring-Segment ausgebildet.

## Patentansprüche

1. Profilschienensystem (1) für Bodenbeläge (2, 3), zur Abdeckung von Freiräumen (4) und/oder zur Überbrückung von Höhenunterschieden zwischen verschiedenen Bodenbelägen (2, 3), bestehend aus einem Bodenprofil (5), welches insbesondere mittels stiftartiger Befestigungsteile oder durch Verklebung am Boden fixierbar ist, und mit einem daran anbringbaren, den Freiraum (4) zumindest einseitig übergreifenden Abdeckprofil (6), wobei das Abdeckprofil (6) und das Bodenprofil (5) jeweils ein Verbindungselement mit zwei voneinander beabstandeten, zumindest teilweise in einem Winkel zum Bodenbelag (2, 3) ausgerichteten Kontaktflächen (8) zur gegenseitigen Befestigung aufweisen und die Kontaktflächen (8) des einen Verbindungselementes im montierten Zustand des Profilschienensystems (1) zumindest zweiseitig gegenüberliegend von den Kontaktflächen (8) des anderen Verbindungselementes umgeben sind, und wobei die Kontaktflächen (8) beider Verbindungselemente eine haftungsverbessernde Oberfläche, insbesondere eine Beschichtung, z.B. aus Gummi, einem rauen Material oder dergleichen oder eine Struktur, z.B. eine Riffelung (10) oder dergleichen aufweisen, **dadurch gekennzeichnet, dass** bei einem Verbindungselement die Kontaktflächen (8) geradlinig und parallel zueinander ausgebildet sind und bei dem anderen Verbindungselement die Kontaktflächen (8) jeweils einen gewölbten, im Durchmesser dem Abstand der parallelen Kontaktflächen (8) angepassten Kontaktbereich (12) aufweisen, und dass die Kontaktflächen (8) mit den gewölbten Kontaktbereichen (12) als eine wenigstens teilweise umlaufende, einen zumindest kreis- oder kreisringsegmentförmigen Querschnitt aufweisende Fläche ausgebildet sind.

2. Profilschienensystem (1) nach Anspruch 1, **dadurch gekennzeichnet, dass** die geradlinig und parallel zueinander ausgebildeten Kontaktflächen (8) des einen Verbindungselementes unterschiedlich hoch ausgebildet sind.

3. Profilschienensystem (1) nach Anspruch 1 oder 2, **dadurch gekennzeichnet, dass** die Riffelung (10) der geradlinigen Kontaktflächen (8) eine in etwa wellenförmige Struktur aufweist und die beim Erstellen der Verbindung der beiden Verbindungselemente dem anderen Verbindungselement zugewandten Flanken der Wellen im Wesentlichen einen Winkel von ca. 45° oder weniger zur generellen Erstreckung der Kontaktflächen (8) aufweisen.

4. Profilschienensystem (1) nach einem der Ansprüche 1 bis 3, **dadurch gekennzeichnet, dass** die Riffelung (10) des gewölbten Kontaktbereichs (12) eine in etwa wellenförmige Struktur aufweist und die beim Erstellen der Verbindung der beiden Verbindungselemente dem anderen Verbindungselement zugewandten Flanken der Wellen im Wesentlichen einen Winkel von ca. 30° oder mehr zum Radius der Wellenmitte aufweisen.

5. Profilschienensystem (1) nach einem der Ansprüche 1 bis 4, **dadurch gekennzeichnet, dass** die Riffelung (10) der geradlinigen Kontaktflächen (8) eine in etwa wellenförmige Struktur aufweist und die beim Erstellen der Verbindung der beiden Verbindungselemente dem anderen Verbindungselement abgewandten Flanken der Wellen im Wesentlichen steil angestellt sind und einen Winkel größer als 45° zur generellen Erstreckung der Kontaktflächen aufweisen.

6. Profilschienensystem (1) nach einem der Ansprüche 1 bis 5, **dadurch gekennzeichnet, dass** die Riffelung (10) des gewölbten Kontaktbereichs (12) eine in etwa wellenförmige Struktur aufweist und die beim Erstellen der Verbindung der beiden Verbindungselemente dem anderen Verbindungselement abgewandten Flanken der Wellen im Wesentlichen einen Winkel geringer als 30° zum Radius der Wellenmitte aufweisen.

7. Profilschienensystem (1) nach den Ansprüchen 1 bis 6, **dadurch gekennzeichnet, dass** die Kontaktflächen (8) wenigstens eines Verbindungselementes zumindest leicht federnd ausgebildet sind.

8. Profilschienensystem (1) nach einem der Ansprüche 1 bis 7, **dadurch gekennzeichnet, dass** die geradlinigen und parallelen Kontaktflächen (8) an dem Bodenprofil (5) und die Kontaktflächen (8) mit dem gewölbten Kontaktbereich (12) an dem Abdeckprofil (6) angeordnet sind.

9. Profilschienensystem (1) nach einem der Ansprüche 1 bis 8, **dadurch gekennzeichnet, dass** die geradlinigen und parallelen Kontaktflächen (8) an dem Abdeckprofil (6) und die Kontaktflächen (8) mit dem gewölbten Kontaktbereich (12) an dem Bodenprofil (5) angeordnet sind.

10. Profilschienensystem (1) nach einem der Ansprüche 1 bis 9, **dadurch gekennzeichnet, dass** die Unterseite des Bodenprofils (5) eine haftungsverbessernde Oberfläche, insbesondere eine Beschichtung, z.B. aus Gummi, einem rauen Material oder dergleichen oder eine Struktur, z.B. eine Riffelung (14) oder dergleichen, aufweist.

11. Profilschienensystem (1) nach einem der Ansprüche 1 bis 10, **dadurch gekennzeichnet, dass** die Oberseite des Bodenprofils (5) eine haftungsverbessernde Oberfläche, insbesondere eine Beschichtung, z.B. aus Gummi, einem rauen Material oder dergleichen oder eine Struktur, z.B. eine Riffelung (13) oder dergleichen aufweist.

## Claims

1. Trim strip system (1) for floor coverings (2, 3) to cover gaps (4) and/or span height differences between different floor coverings (2, 3), said system comprising a base profile (5) which may be fixed to the floor especially by means of pin-like securing elements or by gluing, and having a covering profile (6) which may be attached to the base profile and extends over the gap (4) at least on one side, the covering profile (6) and the base profile (5) each having a connecting element with two spaced-apart contact surfaces (8) for mutual fixing which are at least partially aligned at an angle to the floor covering (2,3), and the contact surfaces (8) of the one connecting element being surrounded by the contact surfaces (8) of the other connecting element in the mounted state of the trim strip system (1), at least opposite on two sides, and the contact surfaces (8) of both connecting elements having an adhesion-improving surface, especially a coating, formed e.g. from rubber, a rough material or the like, or having a structure, e.g. a corrugation (10) or the like, **characterised in that** on one connecting element the contact surfaces (8) are designed rectilinear and parallel to one another and on the other connecting element the contact surfaces (8) each have a curved contact region (12), matched in diameter to the spacing between the parallel contact surfaces (8), and **in that** the contact surfaces (8) with the curved contact regions (12) are designed as an at least partially circumferential surface having an at least circular or ring-segment-shaped cross-section.

2. Trim strip system (1) according to claim 1, **characterised in that** the contact surfaces (8) of the one connecting element which are designed rectilinear and parallel to each other are of differing height.

3. Trim strip system (1) according to claim 1 or 2, **characterised in that** the corrugation (10) of the rectilinear contact surfaces (8) has a roughly wave-like structure and, when the connection is made between the two connecting elements, the flanks of the waves which face the other connecting element are substantially at an angle of approx. 45° or less to the general extension of the contact surfaces (8).

4. Trim strip system (1) according to one of claims 1 to 3, **characterised in that** the corrugation (10) of the curved contact region (12) has a roughly wave-like structure and, when the connection is made between the two connecting elements, the flanks of the waves which face the other connecting element are substantially at an angle of approx. 30° or more to the radius of the centre of the wave.

5. Trim strip system (1) according to one of claims 1 to 4, **characterised in that** the corrugation (10) of the rectilinear contact surfaces (8) has a roughly wave-like structure and, when the connection is made between the two connecting elements, the flanks of the waves which are remote from the other connecting element are substantially steeply inclined and at an angle of more than 45° to the general extension of the contact surfaces.

6. Trim strip system (1) according to one of claims 1 to 5, **characterised in that** the corrugation (10) of the curved contact region (12) has a roughly wave-like structure and, when the connection is made between the two connecting elements, the flanks of the waves which are remote from the other connecting element are substantially at an angle of less than 30° to the radius of the centre of the wave.

7. Trim strip system (1) according to claims 1 to 6, **characterised in that** the contact surfaces (8) of at least one connecting element are designed at least slightly resilient.

8. Trim strip system (1) according to one of claims 1 to 7, **characterised in that** the rectilinear and parallel contact surfaces (8) are arranged on the base profile (5) and the contact surfaces (8) with the curved contact region (12) are arranged on the covering profile (6).

9. Trim strip system (1) according to one of claims 1 to 8, **characterised in that** the rectilinear and parallel contact surfaces (8) are arranged on the covering profile (6) and the contact surfaces (8) with the curved contact region (12) are arranged on the base profile (5).

10. Trim strip system (1) according to one of claims 1 to 9, **characterised in that** the underside of the base profile (5) has an adhesion-improving surface, especially a coating, formed e.g. from rubber, a rough material or the like, or a structure, e.g. a corrugation (14) or the like.

11. Trim strip system (1) according to one of claims 1 to 10, **characterised in that** the upper side of the base profile (5) has an adhesion-improving surface, especially a coating, formed e.g. from rubber, a rough material or the like, or has a structure, e.g. a corrugation (13) or the like.

## Revendications

1. Système de rail profilé (1) pour revêtements de sol (2, 3), destiné à recouvrir des espaces libres (4) et/ou à surmonter les différences de hauteur entre différents revêtements de sol (2, 3), constitué d'un profilé de sol (5), lequel peut être fixé au sol, notamment au moyen de pièces de fixation du type goupille ou par collage, et d'un profilé de recouvrement (6) pouvant y être fixé, chevauchant l'espace libre (4) au moins sur un côté, le profilé de recouvrement (6) et le profilé de sol (5) comportant chacun un élément d'assemblagé doté de deux surfaces de contact (8) distantes l'une de l'autre, orienté au moins en partie selon un certain angle par rapport au revêtement de sol (2, 3) en vue d'une fixation réciproque et les surfaces de contact (8) de l'un des éléments d'assemblage, à l'état monté du système de rail profilé (1), étant entourées au moins sur deux côtés de façon opposée par les surfaces de contact (8) de l'autre élément d'assemblage, et les surfaces de contact (8) des deux éléments d'assemblage comprenant une surface améliorant l'adhérence, notamment un revêtement, par exemple en caoutchouc, en matériau rugueux ou similaire ou une structure, par exemple une cannelure (10) ou similaire, **caractérisé en ce que**, dans le cas d'un élément d'assemblage, les surfaces de contact (8) sont conçues de façon rectiligne et parallèlement les unes aux autres et dans le cas de l'autre élément d'assemblage, les surfaces de contact (8) comportent chacun une zone de contact (12) convexe, dont le diamètre est adapté à la distance des surfaces de contact (8) parallèles, et **en ce que** les surfaces de contact (8) comprenant les zones de contact convexes (12) sont conçues, sur au moins une partie de la périphérie, comme une surface, présentant une section transversale au moins circulaire ou en forme de segment d'anneau de cercle.

2. Système de rail profilé (1) selon la revendication 1, **caractérisé en ce que** les surfaces de contact (8) d'un des éléments d'assemblage, conçues de façon rectiligne et parallèlement les unes aux autres, présentent une hauteur différente.

3. Système de rail profilé (1) selon la revendication 1 ou 2, **caractérisé en ce que** la cannelure (10) des surfaces de contact (8) rectilignes présente une structure approximativement ondulée et les flancs des ondes tournés vers l'autre élément d'assemblage, lorsque la liaison entre les deux éléments d'assemblage est établie, présentent essentiellement un angle d'approximativement 45° ou moins par rapport à l'extension générale des surfaces de contact (8).

4. Système de rail profilé (1) selon l'une quelconque des revendications 1 à 3, **caractérisé en ce que** la cannelure (10) de la zone de contact (12) convexe présente une structure approximativement ondulée et les flancs des ondes tournés vers l'autre élément d'assemblage, lorsque la liaison des deux éléments d'assemblage est établie, présentent essentiellement un angle d'approximativement 30° ou plus par rapport au rayon du centre de l'onde.

5. Système de rail profilé (1) selon l'une quelconque des revendications 1 à 4, **caractérisé en ce que** la cannelure (10) des surfaces de contact (8) rectilignes présente une structure approximativement ondulée et les flancs des ondes tournés vers l'autre élément d'assemblage, lorsque la liaison des deux éléments d'assemblage est établie, sont essentiellement raides et présentent un angle supérieur à 45° par rapport à l'extension générale des surfaces de contact.

6. Système de rail profilé (1) selon l'une quelconque des revendications 1 à 5, **caractérisé en ce que** la cannelure (10) de la zone de contact (12) convexe présente une structure approximativement ondulée et les flancs des ondes tournés vers l'autre élément d'assemblage, lorsque la liaison des deux éléments d'assemblage est établie, présentent essentiellement un angle inférieur à 30° par rapport au rayon du centre de l'onde.

7. Système de rail profilé (1) selon les revendications 1 à 6, **caractérisé en ce que** les surfaces de contact (8) d'au moins un élément d'assemblage sont conçues de façon au moins légèrement élastique.

8. Système de rail profilé (1) selon l'une quelconque des revendications 1 à 7, **caractérisé en ce que** les surfaces de contact (8) rectilignes et parallèles sont disposées sur le profilé de sol (5) et les surfaces de contact (8) dotées de la zone de contact convexe (12) sur le profilé de recouvrement (6).

9. Système de rail profilé (1) selon l'une quelconque des revendications 1 à 8, **caractérisé en ce que** les surfaces de contact (8) rectilignes et parallèles sont disposées sur le profilé de recouvrement (6) et les surfaces de contact (8) dotées de la zone de contact convexe (12) sur le profilé de sol (5).

10. Système de rail profilé (1) selon l'une quelconque des revendications 1 à 9, **caractérisé en ce que** le côté inférieur du profilé de sol (5) présente une surface améliorant l'adhérence, notamment un revêtement, par exemple en caoutchouc, en materiau rugueux ou similaire ou une structure, par exemple une cannelure (14) ou similaire.

11. Système de rail profilé (1) selon l'une quelconque des revendications 1 à 10, **caractérisé en ce que** le côté supérieur du profilé de sol (5) présente une surface améliorant l'adhérence, notamment un revêtement, par exemple en caoutchouc, en matériau rugueux ou similaire ou une structure, par exemple une cannelure (13) ou similaire.
